# EUROPÄISCHE PATENTSCHRIFT

(11) **EP 2 056 318 B1**
(45) Veröffentlichungstag und Bekanntmachung des Hinweises auf die Patenterteilung: **31.08.2011**
(21) Anmeldenummer: 08019002.8
(22) Anmeldetag: 30.10.2008
(51) Int. Cl.: H01H 21/22

(54) **Schalter, insbesondere Fensterheberschalter**
Switch, in particular window lifting switch
Interrupteur, notamment interrupteur de lève-vitre

(30) Priorität: 05.11.2007 DE 102007052655
(43) Veröffentlichungstag der Anmeldung: 06.05.2009
(73) Patentinhaber: TRW Automotive Electronics & Components GmbH, 78315 Radolfzell (DE)
(72) Erfinder: Altmann, Markus, 78345 Moos-Bankholzen (DE); Schmider, Jürgen, 77709 Wolfach (DE); Schulte, Peter, 78315 Radolfzell-Böhringen (DE)
(74) Vertreter: Prinz & Partner

(56) Entgegenhaltungen:
- EP-A- 0 797 302
- EP-A- 1 239 497

## Beschreibung

Die Erfindung betrifft einen Schalter gemäß dem Oberbegriff des Anspruchs 1.

Durch Betätigung der Taste wird die Schaltwippe verstellt, die ihrerseits dann einen der elektrischen Kontakte betätigt. Die Betätigung der Taste kann üblicherweise in zwei Richtungen erfolgen, beispielsweise Drücken und Ziehen, wodurch unterschiedliche Kontakte geschaltet werden. Jeder der Kontakte kann meist zweistufig geschaltet werden, beispielsweise in einer ersten Stufe bei leichter Betätigungskraft und in einer zweiten Stufe bei größerer Betätigungskraft bzw. größerem Hub der Taste. Auf diese Weise kann beispielsweise ein Fensterhebermotor in der gewünschten Richtung, also Öffnen oder Schließen der Fensterscheibe, und in der gewünschten Betriebsart angesteuert werden, um beispielsweise manuell angesteuert, solange die entsprechende Taste gehalten wird, oder vollständiges Öffnen bzw. Schließen der Fensterscheibe, auch nachdem die Taste losgelassen wurde.

Ein Problem bei solchen Schaltern ist, dass die Taste grundsätzlich zum Klappern neigt. Insbesondere aufgrund der in einem Kraftfahrzeug unvermeidbaren Vibrationen wird dann ein unerwünschtes Geräusch im Fahrzeuginnenraum erzeugt.

Ein gattungsgemäßer Schalter ist in der EP-A-1 239 497 A1 gezeigt.

Ein Zwei-Punkt-Kontakt zwischen einer Taste eines Schalters und einem verschiebbaren Stößel ist aus der EP-A-0 797 302 A1 bekannt.

Die Aufgabe der Erfindung besteht darin, einen Schalter der eingangs genannten Art dahingehend weiterzubilden, dass Klappergeräusche vermieden sind.

Zur Lösung dieser Aufgabe ist erfindungsgemäß vorgesehen, dass die Taste im Gehäuse mittels eines Zweipunkt-Lagers gelagert ist. Unter einem "Zweipunktlager" wird hier ein Lager verstanden, welches zwei räumlich voneinander getrennte Lagerpunkte bzw. Lagerflächen hat, wobei bei einer Relativbewegung zwischen der Taste und dem Gehäuse in der einen Richtung eine Bewegung um den einen Lagerpunkt bzw. die eine Lagerfläche erfolgt, während bei einer Relativbewegung in der entgegengesetzten Richtung eine Bewegung um den anderen Lagerpunkt bzw. die andere Lagerfläche erfolgt. Anders als bei einem herkömmlichen Schwenklager, bei welchem die Relativbewegung zwischen zwei Bauteilen immer um dieselbe Schwenkachse erfolgt, gibt es bei einem Zweipunktlager abhängig von der Bewegungsrichtung zwei unterschiedliche Bewegungsachsen. Veranschaulicht werden kann dies am Beispiel eines Würfels, der auf einer ebenen Unterlage steht. Wenn der Würfel in eine Richtung gekippt werden soll, kippt er über die entsprechende Außenkante seiner Unterseite, welche die Unterlage berührt. Bei einer Bewegung in der entgegengesetzten Richtung kippt der Würfel um die gegenüberliegende Außenkante der Unterseite, also um eine räumlich entfernte Achse. Die Verwendung eines Zweipunktlagers bietet den entscheidenden Vorteil, dass sie automatisch eine präzise definierte Mittelstellung ausbildet, in welche die Taste beaufschlagt wird. Vergleichbar dem angesprochenen Würfel, der aufgrund seiner Gewichtskraft in eine Lage beaufschlagt wird, in welcher er mit seiner gesamten Unterseite auf der Unterlage aufliegt, wird die Taste aufgrund der elastischen Vorspannkraft in eine Position beaufschlagt, in welcher die beiden Lagerpunkte bzw. Lagerflächen gleichmäßig belastet sind. Dies ist von besonderem Vorteil, wenn zwei Schalter nebeneinander angeordnet werden oder der Schalter als Doppelschalter ausgebildet ist. Eine kleine Fehlstellung der Taste in der Neutralposition würde in diesem Fall bereits unangenehm auffallen. Die durch das Zweipunktlager präzise definierte Neutralposition gewährleistet, dass die Tasten in der unbetätigten Stellung exakt dieselbe Position einnehmen.

Ein weiterer Vorteil, der mit der Verwendung des Zweipunktlagers verbunden ist, besteht darin, dass vergleichsweise hohe elastische Vorspannkräfte von der Schaltmatte aufgebracht werden können, ohne daß die Gefahr besteht, daß die Taste unerwünscht aus ihrer Neutralposition heraus ausgelenkt wird. Aufgrund von unvermeidlichen Herstellungstoleranzen besteht bei jedem Schalter das Risiko, daß die von der Schaltmatte aufgebrachte elastische Vorspannkraft nicht exakt auf einer Linie wirkt, die durch den Mittelpunkt der Verbindung zwischen der Schaltwippe und der Taste einerseits und dem Lager zwischen Taste und Gehäuse andererseits verläuft. Würde für die Lagerung der Taste im Gehäuse ein herkömmliches Zapfenlager verwendet, würde eine geringe Abweichung der Wirkungsrichtung der elastischen Vorspannkraft vom idealen Verlauf ein Drehmoment erzeugen, welches die Taste aus ihrer Neutralposition heraus auszulenken versucht. Dieses Drehmoment ist bestimmt durch den Hebelarm, also dem kürzesten Abstand zwischen der Wirkungsrichtung der elastischen Vorspannkraft und dem Mittelpunkt des Zapfenlagers, multipliziert mit der Vorspannkraft. Das Zweipunktlager weist jedoch zwei Lagerpunkte bzw. Lagerflächen auf, die im Abstand voneinander auf der einen und der anderen Seite der Mittellinie und theoretischen Wirkungslinie der elastischen Vorspannkraft liegen. Solange die tatsächliche Wirkungsrichtung der elastischen Vorspannkraft irgendwo zwischen den beiden Lagerpunkten bzw. Lagerflächen hindurchläuft, wird kein Drehmoment erzeugt, welches die Taste aus ihrer Neutralposition heraus zu verstellen sucht. Tatsächlich gewährleistet die Zweipunktlagerung, dass die Taste stabil in ihrer Neutralposition verbleibt.

Ein solches Zweipunktlager kann vorzugsweise gebildet sein durch einen Lagerzapfen und eine Lagerfläche, wobei der Lagerzapfen auf seiner der Schaltmatte zugewandten Seite eine im Querschnitt betrachtet von der Kreisform abweichende Geometrie hat, insbesondere einen allgemein rechteckigen Querschnitt. Dies gewährleistet, dass die beiden auf der einen und der anderen Seite der Mittellinie liegenden Kanten als Schwenkachsen des Zweipunktlagers wirken. Mit den beiden Kanten des Lagerzapfens wirken vorzugsweise Lagerflächen zusammen, die V-förmig angeordnet sind und zwischen sich den Lagerzapfen aufnehmen.

Vorzugsweise ist eine Schaltmatte vorgesehen, die mit den elektrischen Kontakten versehen ist und mit der die Schaltwippe zusammenwirkt, wobei die Schaltmatte die Wippe elastisch gegen die Taste beaufschlagt. Bei dieser Ausgestaltung ist kein zusätzliches Bauelement notwendig, um die Taste elastisch so zu beaufschlagen, dass sie spielfrei ist. Die Schaltmatte ist aufgrund ihrer Eigenschaften gut dazu in der Lage, die notwendige elastische Vorspannung dauerhaft bereitzustellen.

Unter "spielfrei" wird hier ein Zustand verstanden, bei dem die Taste bei den üblicherweise vorkommenden Vibrationen kein Spiel relativ zum Gehäuse hat. Es versteht sich von selbst, dass die Taste bei größeren auftretenden Belastungen durchaus ein Spiel im Gehäuse aufweisen kann, beispielsweise wenn sie von einem Benutzer entgegen der elastischen Beaufschlagungskraft verstellt wird.

Vorzugsweise ist die Wippe so im Gehäuse gelagert, dass sie zur Taste hin verschiebbar ist. Auf diese Weise kann die von der Schaltmatte bereitgestellte elastische Beaufschlagungskraft unmittelbar auf die Taste übertragen werden.

Zur Verbesserung der Zentrierung der Schaltwippe relativ zur Taste ist zwischen der Schaltwippe und der Taste vorzugsweise ein spielfreies Widerlager gebildet. Dieses kann realisiert werden durch einen Widerlagerstift, der in eine Widerlagergabel eingreift, die mit zwei V-förmig angeordneten Widerlagerflächen versehen ist.

Vorteilhafte Ausgestaltungen der Erfindung ergeben sich aus den Unteransprüchen.

Die Erfindung wird nachfolgend anhand einer Ausführungsform beschrieben, die in den beigefügten Zeichnungen dargestellt ist. In diesen zeigen:
- Figur 1 einen schematischen Schnitt durch einen erfindungsgemäßen Schalter;
- Figur 2 eine Ansicht entsprechend derjenigen von Figur 1, wobei die wirkenden Kräfte in der theoretischen Neutralposition des Schalters dargestellt sind;
- Figur 3 eine Ansicht entsprechend derjenigen von Figur 1, wobei die wirkenden Kräfte in einer in der Praxis auftretenden Neutralposition des Schalters dargestellt sind; und
- Figur 4 in vergrößertem Maßstab die Lagerung der Taste.

In Figur 1 ist ein Querschnitt durch einen Schalter gezeigt, der insbesondere als zweistufiger Zug-/Druck-Fensterheberschalter verwendet werden kann. Er weist ein Gehäuse 10 auf, in welchem eine Schaltmatte 12, eine Schaltwippe 20 und eine Zug-/Druck-Taste 30 angeordnet sind.

Die Schaltmatte 12 ist einem Blech 14 zugeordnet, das von einem Betätigungsstößel 16 nach unten gedrückt werden kann. Der Betätigungsstößel 16 ist im Verhältnis 1/3 zu 2/3 außermittig auf dem Blech angeordnet, so daß zwei Kontakte zweistufig betätigt werden können. Die Kontakte sind bezogen auf Figur 1 hintereinander angeordnet, also der zweite verdeckt vom ersten hinter der Zeichenebene, und jeweils gebildet durch Leiterbahnen 17 auf einer Leiterbahn und eine Kontaktpille 19 an der Schaltmatte. Aufgrund der außermittigen Anordnung des Betätigungsstößels 16 wird der Kontakt zuerst schalten, zu dem der Betätigungsstößel näher angeordnet ist.

Die Schaltwippe 20 weist ein Langloch 22 auf, in das ein Lagerbolzen 24 eingreift, der am Gehäuse 10 angebracht oder Teil des Gehäuses ist. Die Schaltwippe weist außerdem einen Widerlagerstift 26 auf, der einen kreisförmigen Querschnitt hat und mit der Taste 30 zusammenwirkt.

Zu diesem Zweck ist die Taste 30 mit einer Widerlagergabel 32 versehen, die zwei V-förmig ausgerichtete Widerlagerflächen 34 aufweist (s. auch Fig. 4), zwischen denen der Widerlagerstift 26 angeordnet ist.

Die Taste 30 ist im Gehäuse 10 durch einen Lagerzapfen 36 gelagert, der am Gehäuse angebracht oder Teil des Gehäuses ist. Die Taste 30 weist eine Öffnung 38 auf, in die der Lagerzapfen 36 eingreift. Auf ihrer der Schaltmatte 12 zugewandten Seite ist die Öffnung 38 mit zwei Lagerflächen 40 versehen (s. auch Fig. 4), die einander schräg zugewandt sind, so daß ein konkaver Bereich gebildet ist. Der Lagerzapfen 36 hat im Querschnitt betrachtet eine allgemein rechteckige Form mit zwei Ecken, die der Schaltmatte 12 zugewandt sind. Die obere Abflachung stellt sich im Schnitt als Fase dar. Die seitlichen Abflachungen sind vorgesehen, um zu verhindern, daß eventuelle Spritzgrate dazu führen, daß der Lagerzapfen klemmt. Die Formtrennebene der Spritzgußform erstreckt sich nämlich durch den Lagerzapfen. Die Abflachungen gewährleisten, daß eventuell vorhandene Spritzgrate sich nicht an der gegenüberliegenden Fläche der Taste verklemmen können.

Durch die Querschnittsform des Lagerzapfens 36 ist zwischen der Taste 30 und dem Gehäuse 10 ein Zweipunkt-Lager geschaffen, da sich die Taste 30 am Lagerzapfen 36 in zwei Punkten P (s. Fig. 4) abstützt oder, räumlich betrachtet, entlang zweier Lagerkanten, die durch die Punkte P von Figur 4 verlaufen und sich senkrecht zur Zeichenebene erstrecken. Diese beiden Lagerkanten sind im Abstand A voneinander auf der einen und der anderen Seite einer Mittellinie M angeordnet, die sich durch den Mittelpunkt des Zweipunkt-Lagers, gebildet durch Lagerzapfen 36 und Öffnung 38, und das Widerlager erstreckt, gebildet durch Widerlagerstift 26 und Widerlagerflächen 34.

Wenn die Taste 30 betätigt wird, schwenkt sie entsprechend der Betätigungsrichtung um den Lagerzapfen 36. Dadurch wird die Widerlagergabel 32 verschwenkt, wodurch der Widerlagerstift 26 mitgenommen wird. Dies führt zu einer Kippbewegung der Schaltwippe 20 um den Lagerbolzen 24, so daß die Schaltwippe auf die einen oder anderen Kontakte der Schaltmatte 12 drückt.

Wesentliches Merkmal des Schalters ist, daß die Taste 30 mit einer elastischen Vorspannkraft beaufschlagt wird, so daß sie spielfrei ist. Diese Vorspannkraft wird erzeugt durch die Schaltmatte 12, die im Ausgangszustand in einem, bezogen auf Figur 1, in vertikaler Richtung zusammengepreßten Zustand gehalten wird. Daher übt die Schaltmatte über ihre Bleche eine nach oben gerichtete Kraft auf die Schaltwippe 20 auf (s. Pfeile 1 in Fig. 2), wodurch die Schaltwippe 20 nach oben gedrückt wird. Dies ist möglich, da die Schaltwippe mittels des Langlochs 22 in vertikaler Richtung verschiebbar am Gehäuse 10 gelagert ist. Die Aufwärtsbewegung der Schaltwippe führt dazu, daß der Widerlagerstift 26 in die Widerlagergabel 32 der Taste 30 und gegen die Widerlagerflächen 34 gedrückt wird. Letztendlich wird dadurch eine aufwärts gerichtete Kraft erzeugt, welche die Taste 30 in der Richtung des Pfeils 2 von Figur 2 gegen den Lagerzapfen 36 drückt. Die entsprechende, entgegengerichtete Lagerkraft (s. Pfeile 3 von Fig. 2) wird von den Lagerflächen 40 übertragen. Die Taste 30 ist dadurch spielfrei im Gehäuse 10 gehalten, da ihre Lagerflächen 40 durch die von der Schaltmatte 12 bereitgestellte elastische Vorspannkraft gegen den Lagerzapfen 36 gedrückt wird.

In Figur 2 ist der theoretische Kraftverlauf gezeigt. Die Wirkungsrichtung des Pfeils 2 fällt dabei mit der Mittellinie M zwischen dem Widerlager zwischen Schaltwippe und Taste einerseits und dem Lager zwischen Gehäuse und Taste andererseits zusammen. Solange die Wirkungslinie durch die Mittelachse insbesondere des Lagers 36/40 verläuft, ist offensichtlich, daß die Vorspannkraft kein Drehmoment auf die Taste 30 ausüben kann. In der Praxis läßt sich jedoch aufgrund von Herstellungstoleranzen nicht gewährleisten, daß die Wirkungsrichtung der Vorspannkraft exakt durch den Mittelpunkt des Lagers 36/40 verläuft. In Figur 3 ist als Pfeil 2' die Wirkungsrichtung der Vorspannkraft eingezeichnet, wie sie bei sehr großen Toleranzen ausgerichtet sein würde. Die Wirkungsrichtung der Vorspannkraft verläuft hier exakt durch den Berührpunkt P zwischen der linken Außenkante des Lagerzapfens 36 und der Lagerfläche 40. Dies bedeutet, daß die Taste 30 immer noch zuverlässig vom Lagerzapfen 36 abgestützt ist, ohne daß ein Drehmoment auf die Taste 30 wirkt. Solange die Wirkungsrichtung der elastischen Vorspannkraft "innerhalb" der beiden Berührpunkte P liegt (s. die Pfeile 2" und 2'" in Fig. 4) oder, wie in dem in Figur 3 gezeigten Extremfall, genau durch einen der Berührpunkte P verläuft, kann das Zweipunkt-Lager die elastische Vorspannkraft auffangen, ohne daß ein Drehmoment auf die Taste 30 wirkt. Hieraus ergibt sich, daß die Taste auch bei eventuellen Positionstoleranzen der Teile untereinander von der elastischen Vorspannkraft immer in dieselbe Neutralposition beaufschlagt wird.

## Patentansprüche

1. Schalter, insbesondere Fensterheberschalter, mit einem Gehäuse (10), einer Schaltwippe (20), die im Gehäuse (10) gelagert und elektrischen Kontakten (14) zugeordnet ist, und einer Taste (30), die ebenfalls im Gehäuse (10) gelagert ist, wobei die Taste (30) elastisch beaufschlagt wird, so dass sie spielfrei im Gehäuse (10) gelagert ist, **dadurch gekennzeichnet, dass** die Taste (30) im Gehäuse mittels eines Zweipunkt-Lagers (36, 40) gelagert ist.

2. Schalter nach Anspruch 1, **dadurch gekennzeichnet, dass** eine Schaltmatte (12) vorgesehen ist, die mit den elektrischen Kontakten (14) versehen ist und mit der die Schaltwippe (20) zusammenwirkt, und dass die Schaltmatte (12) die Schaltwippe (20) elastisch gegen die Taste beaufschlagt.

3. Schalter nach Anspruch 1 oder Anspruch 2, **dadurch gekennzeichnet, dass** die Schaltwippe (20) so im Gehäuse (10) gelagert ist, dass sie zur Taste (30) hin verschiebbar ist.

4. Schalter nach Anspruch 3, **dadurch gekennzeichnet, dass** die Schaltwippe ein Langloch (22) aufweist, in das ein Lagerbolzen (24) eingreift, der am Gehäuse (10) angebracht ist.

5. Schalter nach Anspruch 1, **dadurch gekennzeichnet, dass** das Zweipunkt-Lager zwei Abstützpunkte (P) zwischen Taste (30) und Gehäuse (10) aufweist, die auf der einen und der anderen Seite einer Mittellinie (M) angeordnet sind, die durch die Mitte des Zweipunkt-Lagers und die Verbindung zwischen der Taste (30) und der Schaltwippe verläuft.

6. Schalter nach Anspruch 1 oder Anspruch 5, **dadurch gekennzeichnet, dass** das Zweipunkt-Lager gebildet ist durch einen Lagerzapfen (36) und eine Lagerfläche (40), wobei der Lagerzapfen (36) auf seiner der Schaltmatte (12) zugewandten Seite eine im Querschnitt betrachtet von der Kreisform abweichende Geometrie hat.

7. Schalter nach Anspruch 6, **dadurch gekennzeichnet, dass** der Lagerzapfen (36) einen allgemein rechteckigen Querschnitt hat.

8. Schalter nach Anspruch 6 oder Anspruch 7, **dadurch gekennzeichnet, dass** der Lagerzapfen (36) dem Gehäuse (10) zugeordnet ist und die Taste (30) mit zwei Lagerflächen (40) versehen ist, die am Lagerzapfen (36) anliegen.

9. Schalter nach Anspruch 8, **dadurch gekennzeichnet, dass** die beiden Lagerflächen (40) V-förmig angeordnet sind und zwischen sich den Lagerzapfen (36) aufnehmen.

10. Schalter nach einem der vorhergehenden Ansprüche, **dadurch gekennzeichnet, dass** zwischen der Schaltwippe und der Taste ein spielfreies Widerlager (26, 32, 34) gebildet ist.

11. Schalter nach Anspruch 10, **dadurch gekennzeichnet, dass** die Schaltwippe mit einem Widerlagerstift (26) versehen ist und die Taste (30) mit einer Widerlagergabel (32).

12. Schalter nach Anspruch 11, **dadurch gekennzeichnet, dass** die Widerlagergabel (32) zwei V-förmig angeordnete Widerlagerflächen (34) aufweist, die zwischen sich den Widerlagerstift (26) aufnehmen.

## Claims

1. A switch, in particular a window lifter switch, comprising a housing (10), a switching rocker (20) which is mounted in the housing (10) and is associated with electrical contacts (14), and a button (30) which is likewise mounted in the housing (10), the button (30) being acted upon elastically so that it is mounted free from play in the housing (10), **characterized in that** the button (30) is mounted in the housing by means of a two-point bearing (36, 40).

2. The switch according to claim 1, **characterized in that** a switching mat (12) is provided which is provided with the electrical contacts (14) and with which the switching rocker (20) cooperates, and that the switching mat (12) urges the switching rocker (20) elastically against the button.

3. The switch according to claim 1 or claim 2, **characterized in that** the switching rocker (20) is mounted in the housing (10) such that the switching rocker is displaceable towards the button (30).

4. The switch according to claim 3, **characterized in that** the switching rocker has an oblong hole (22) into which a bearing pin (24) engages which is fitted to the housing (10).

5. The switch according to claim 1, **characterized in that** the two-point bearing has two support points (P) between the button (30) and the housing (10) which are arranged on either side of a middle line (M) which runs through the middle of the two-point bearing and the connection between the button (30) and the switching rocker.

6. The switch according to claim 1 or claim 5, **characterized in that** the two-point bearing is formed by a journal pin (36) and a bearing surface (40), the journal pin (36) having on its side facing the switching mat (12) a geometry deviating from the circular shape as viewed in cross-section.

7. The switch according to claim 6, **characterized in that** the journal pin (36) has a generally rectangular cross-section.

8. The switch according to claim 6 or claim 7, **characterized in that** the journal pin (36) is associated with the housing (10) and the button (30) is provided with two bearing surfaces (40) which lie against the journal pin (36).

9. The switch according to claim 8, **characterized in that** the two bearing surfaces (40) are arranged in a V-shape and receive the journal pin (36) between them.

10. The switch according to any of the preceding claims, **characterized in that** an abutment (26, 32, 34) which is free of play is formed between the switching rocker and the button.

11. The switch according to claim 10, **characterized in that** the switching rocker is provided with an abutment pin (26) and the button (30) is provided with an abutment fork (32).

12. The switch according to claim 11, **characterized in that** the abutment fork (32) has two abutment surfaces (34) arranged in a V-shape, which receive the abutment pin (26) between them.

## Revendications

1. Commutateur, en particulier commutateur de lève-vitre, comportant un boîtier (10), une bascule de commutation (20) qui est montée dans le boîtier (10) et associée à des contacts électriques (14), et une touche (30) qui est également montée dans le boîtier (10), la touche (30) étant sollicitée de manière élastique de telle sorte qu'elle est montée sans jeu dans le boîtier (10), **caractérisé en ce que** la touche (30) est montée dans le boîtier au moyen d'un support à deux points (36, 40).

2. Commutateur selon la revendication 1, **caractérisé en ce qu'**il est prévu une natte de commutation (12) qui est pourvue des contacts électriques (14) et avec laquelle coopère la bascule de commutation (20), et **en ce que** la natte de commutation (12) sollicite élastiquement la bascule de commutation (20) contre la touche.

3. Commutateur selon la revendication 1 ou 2, **caractérisé en ce que** la bascule de commutation (20) est montée de telle sorte dans le boîtier (10) qu'elle peut être déplacée vers la touche (30).

4. Commutateur selon la revendication 3, **caractérisé en ce que** la bascule de commutation (20) présente un trou oblong (22) dans lequel s'engage un pivot (24) qui est monté sur le boîtier (10).

5. Commutateur selon la revendication si, **caractérisé en ce que** ie support à deux points présente deux points d'appui (P) entre la touche (30) et le boîtier (10) qui sont agencés de part et d'autre d'une ligne médiane (M) qui passe au milieu du support à deux points et de la liaison entre la touche (30) et la bascule de commutation.

6. Commutateur selon la revendication 1 ou la revendication 5, **caractérisé en ce que** le support à deux points est formé par un tourillon (36) et une surface d'appui (40), le tourillon (36) ayant sur son côté tourné vers la natte de commutation (12) une géométrie qui, vue en section transversale, diverge de la forme circulaire.

7. Commutateur selon la revendication 6, **caractérisé en ce que** le tourillon (36) a une section transversale en général rectangulaire.

8. Commutateur selon la revendication 6 ou 7, **caractérisé en ce que** le tourillon (36) est associé au boîtier (10) et la touche (30) est pourvue de deux surfaces d'appui (40) qui sont en appui sur le tourillon (36).

9. Commutateur selon la revendication 8, **caractérisé en ce que** les deux surfaces d'appui (40) sont agencées en forme de V et reçoivent entre elles le tourillon (36).

10. Commutateur selon les revendications précédentes **caractérisé en ce qu'**entre la bascule de commutation et la touche est formée une contre-butée (26, 32, 34) sans jeu.

11. Commutateur selon la revendication 10, **caractérisé en ce que** la bascule de commutation est pourvue d'une goupille de butée (26) et la touche (30) est pourvue d'une fourche de butée (32).

12. Commutateur selon la revendication 11, **caractérisé en ce que** la fourche de butée (32) présente deux surfaces de butée (34) agencées en forme de V qui reçoivent entre elles la goupille de butée (26).
